# EUROPÄISCHE PATENTSCHRIFT

(11) **EP 1 817 159 B1**
(45) Veröffentlichungstag und Bekanntmachung des Hinweises auf die Patenterteilung: **04.03.2009**
(21) Anmeldenummer: 04787023.3
(22) Anmeldetag: 27.09.2004
(51) Int. Cl.: B31F 1/28

(54) **VERFAHREN UND VORRICHTUNG ZUM KLEBSTOFFAUFTRAG AUF WELLPAPPE**
METHOD AND DEVICE FOR APPLYING ADHESIVE TO CORRUGATED CARDBOARD
PROCEDE ET DISPOSITIF POUR APPLIQUER UNE SUBSTANCE ADHESIVE SUR UN CARTON ONDULE

(43) Veröffentlichungstag der Anmeldung: 15.08.2007
(73) Patentinhaber: Robatech AG, 5630 Muri (CH)
(72) Erfinder: BACKHAUS, Frank, 32052 Herford (DE); KAPPELER, Roman, 5630 Muri (CH); MEYER, Thomas, 6289 Hämikon (CH)
(74) Vertreter: OK pat AG
(86) Internationale Anmeldenummer: PCT/EP2004/010805
(87) Internationale Veröffentlichungsnummer: WO 2006/034720

(56) Entgegenhaltungen:
- DE-C- 515 605
- DE-C- 677 758
- US-A- 3 518 142
- US-A- 3 518 142
- US-A- 4 343 259
- US-A- 4 343 259
- US-A- 5 609 711
- US-A- 5 609 711

## Beschreibung

### Gebiet der Erfindung

Die Erfindung betrifft eine Vorrichtung zum Auftragen von Klebstoff auf die Rippenseite einer Wellpappe und um ein entsprechendes Verfahren.

### Hintergrund der Erfindung, Stand der Technik

Eine Wellpappe ist typischerweise eine Leichtbaukonstruktion (Sandwichaufbau) aus Pappe, Deckpapier und Klebstoff. Wellpappe definiert sich nach der Grösse der Wellen (auch Rippen genannt), der Wellenlagen und der Qualität der Deckpapiere.

Konventionelle Vorrichtungen zum Herstellen von Wellpappe arbeiten typischerweise mit einem System von Walzen, von denen eine mit einem Klebstofffilm versehen ist. Beim Umlaufen der Wellpappe um diese Walze wird der Klebstofffilm auf die Rippenseite der Pappe übertragen. '

Bei den konventionellen Vorrichtungen zum Herstellen von Wellpappe können Probleme auftreten, die zum Teil darin begründet sind, dass das Auftragen von Leim auf die Rippenseite nicht sehr genau dosierbar ist. Dabei kann es unter anderem zu Situationen kommen, in denen die Qualität der Wellpappe durch zu geringes oder zu starkes Auftragen von Klebstoff beeinträchtigt wird. Es liegt auf der Hand, dass ein zu geringes Auftragen von Klebstoff dazu führen kann, dass sich das Deckpapier leicht von der Wellpappe löst. Bei zu starkem Auftragen von Klebstoff hingegen ist der Klebstoffverbrauch hoch und es wird zu viel Feuchtigkeit in die Pappe eingebracht.

Wichtig ist bei der Weiterverarbeitung von Wellpappe, dass der Feuchtigkeitsgehalt in vorgegebenen Grenzen liegt, da aus dem Sandwichaufbau zum Beispiel durch Stanzen einzelne Elemente gefertigt werden. Zum Stanzen muss der Sandwichaufbau plan sein und darf keine durch Feuchtigkeit bedingten Unregelmässigkeiten aufweisen.

Untersuchungen haben ergeben, dass die Festigkeit der Wellpappe durch Beschädigungen beeinträchtigt werden kann, die durch die Walzen herkömmlicher Vorrichtungen verursacht werden. Beim Umlaufen der Wellpappe zwischen den Walzen werden die oberen Bereiche der Rippen teilweise zerdrückt. Durch diese Störung der Wellenstruktur kann, wie gesagt, die Festigkeit beeinträchtigt werden.

Besonders bei hochwertigen Verpackungen ist zudem wünschenswert, dass eine dauerhafte und optisch ansprechende Verpackung aus Wellpappe realisierbar ist.

Das Patent US 5,609,711 stellt eine Vorrichtung zum Auftragen von Klebstoff vor, die sich von den konventionellen Walzenlösungen insofern entfernt, als dass eine Düse punktuell Klebstoff-Ablagen auf die Rippen deponiert, indem die Geschwindigkeit der Abwärtsbewegung der Düse geringer als die Vorschubgeschwindigkeit der Wellpappe ist.

Die Veröffentlichungsschrift US-A1-4,343,259 zeigt eine Vorrichtung, die mittels eines vielröhrigen Hydraulikblocks der Klebstoff an vielen parallel angeordneten Punkten ausgestossen wird. Anschliessend werden die so aufgetragenen Klebstoff-Punkte mittels einer Lippe oder eines Dammes verstrichen. Die Klebstoffapplikation lässt somit in ihrer Gesamtbreite hinsichtlich ihrer Gleichförmigkeit noch zu wünschen übrig.

Das Patent DE-C-515 605 offenbart - zur Erreichung einer stabileren Struktur von Kartons und Kisten - ein Wellpapier, das zu den Beschnittkanten des oberen und unteren Deckpapiers diagonal angeordnet ist. Bei der Herstellung, bzw. bei dem Zusammenkleben dieser Wellpappe bestreichen somit eine obere und eine untere Klebstoff-Auftragewalze - also immer noch Walzen im konventionellen Sinne - schräg angestellte Rippen vom Wellpapier. Dieses geschieht quasi zufällig so, weil es eine unsinnige Verteuerung darstellen würde, die Klebstoff-Auftragewalzen nicht senkrecht zu den Beschnittkanten zu platzieren. Sie können so am kürzesten gehalten werden. Es wird kein technischer Zweck damit verfolgt.

Es stellt sich die Aufgabe, ein entsprechendes Verfahren zu entwickeln und eine Vorrichtung zu schaffen, die es erlauben, Wellpappe hoher Qualität herzustellen. Dieses soll durch ein möglichst gezieltes und sparsames Auftragen des Klebstoffs erreicht werden, was mit konventionellen Klebstoff-Auftragewalzen nicht optimal erreicht werden kann. Es soll weiterhin erreicht werden, dass die Klebstoff-Auftragevorrichtung kontinuierlich laufen kann und nicht einer rhythmischen Belastung durch die Rippen ausgesetzt ist. Zusätzlich soll ein möglichst guter Fluss des Klebstoffs aus der Düse erreicht werden, indem der Klebstoff am Aufbauen einer Oberflächenspannung gehindert wird.

Weiterhin wird es als eine Aufgabe angesehen, den Klebstoffverbrauch zu reduzieren.

### Zusammenfassung der Erfindung

Die Aufgabe wird durch eine Vorrichtung nach Anspruch 1 und ein Verfahren nach Anspruch 14 gelöst.

In den Unteransprüchen sind weitere vorteilhafte Ausgestaltungsformen der Erfindung aufgeführt.

Es wird als ein wesentlicher Vorteil der Erfindung angesehen, dass die Klebermenge im Vergleich zu herkömmlichen Vorrichtungen stark reduziert werden kann. Die Erfindung kann so ausgelegt werden, dass der Klebstoffverbrauch ca. bei einer Hälfte des Verbrauchs konventioneller Anlagen liegt.

Gemäss Erfindung ist es möglich, aus Wellpappe besonders hochwertige Verpackungen herzustellen, die dauerhaft und optisch ansprechend sind.

Ausserdem kann gemäss Erfindung Deckpapier verwendet werden, das dünner ist als bisher, da der Sandwichaufbau nach dem Auftragen des Klebstoffs weniger feucht ist.

Aus umwelttechnischer Sicht ist eine erfindungsgemässe Vorrichtung vorteilhaft, da sie weniger Klebstoff verbraucht. Ausserdem kann ein geschlossener Klebstoffkreislauf realisiert werden, bei dem Klebstoff nur an der Düse austritt.

Gemäss Erfindung wird die Prozessstabilität verbessert und die Reproduzierbarkeit wird besser. Ausserdem lässt sich eine erfindungsgemässe Vorrichtung mit grösseren Geschwindigkeiten betreiben, was einen höheren Durchsatz zur Folge hat.

Eine Vorrichtung gemäss Erfindung kann schneller anlaufen und stoppen. Das Auftragen von Leim erfolgt in kontrollierter Art und Weise. Damit entfallen Zwischenlagerungen und weitere Schritte.

Ausserdem ist die erfindungsgemässe Vorrichtung, je nach Ausführungsform, selbstreinigend.

### Abbildungen

Im Folgenden werden weitere Einzelheiten und Vorteile der Erfindung anhand von Ausführungsbeispielen und teilweise mit Bezug auf die Zeichnung ausführlich beschrieben. Alle Figuren sind schematisiert und nicht massstäblich, und entsprechende konstruktive Elemente sind in den unterschiedlichen Figuren mit gleichen Bezugszeichen versehen, auch wenn sie im Einzelnen unterschiedlich gestaltet sind. Es zeigen:
- **Fig. 1**: eine erste Ausführungsform der Erfindung in einer stark schematisierten Darstellung;
- **Fig. 2**: eine weitere Ausführungsform der Erfindung in Seitenansicht;
- **Fig. 3A**: ein Teil einer weiteren Ausführungsform der Erfindung in Draufsicht;
- **Fig. 3B**: ein Teil der Ausführungsform nach Fig. 3A, wobei die Düse schräg angestellt ist;
- **Fig. 4**: eine weitere Ausführungsform der Erfindung in Seitenansicht;
- **Fig. 5**: eine weitere Ausführungsform der Erfindung in Seitenansicht.

### Detaillierte Beschreibung der Ausführungsbeispiele

Die Erfindung betrifft eine Vorrichtung zur Verwendung bei der Herstellung und/oder Bearbeitung von Wellpappe. In Fig. 1 ist eine erste Vorrichtung 10 gemäss Erfindung gezeigt. Die Vorrichtung 10 ist speziell zum Auftragen von Klebstoff auf die Rippenseite einer Wellpappe 16 ausgelegt. Die Vorrichtung 10 umfasst eine (Schlitz-)Düse 15, die flüssigen Klebstoff abgibt, während die Rippenseite der Wellpappe 16 in einem Abstand A unterhalb der Düse 15 vorbeibewegt wird, wie durch den Pfeil X angedeutet. Der Abstand A (mit A ≥0) ist so einstellbar, dass nur im oberen Bereich der Rippen Klebstoff auf die Rippenseite aufgetragen wird.

Weiterhin weist die Vorrichtung 10 einen Klebstofftank 11, eine Pumpe 12 und ein System zur Durchflussmessung und -regelung auf, die vorzugsweise einen Durchflussregler 13 und ein Stellglied 14 umfassen, um den Durchfluss messen und einstellen zu können. Durch die schwarz dargestellte Verbindung 17 wird Klebstoff vom Tank 11 in die Düse 15 gefördert. Die Düse 15 ist in einem stark schematisierten Schnitt gezeigt. Der Klebstoff tritt auf der Oberseite in die Düse 15 ein. Die gezeigte (Schlitz-)Düse 15 weist eine längliche Austrittsöffnung 15.1 auf, die in Richtung Wellpappe 16 gewandt ist. Die längliche Austrittsöffnung 15.1, wie auch die Rippen der Wellpappe 16, verlaufen im Wesentlichen senkrecht zur Zeichenebene, wobei vorzugsweise die Austrittsöffnung 15.1 leicht in Bezug auf die Rippen angestellt ist (nicht aus Fig. 1 ersichtlich).

Fig. 2 zeigt eine weitere erfindungsgemässe Vorrichtung 20. Bei dieser Vorrichtung 20 handelt es sich um einen sogenannten Düsenstuhl, der zum Beispiel in einer Fertigungsstrasse eingesetzt werden kann. Die Wellpappe 16 läuft als Bahn über zwei Platten 28 oder geeignete Führungselemente. Durch Federn oder hydraulische Mittel kann der Anpressdruck der Platten 28 eingestellt werden, wie in Fig. 2 anhand der Doppelpfeile 30 angedeutet. Oberhalb der Wellpappe 16 sitzt die eigentliche Düse 25. Die Düse 25 kann mittels Verstellmechanismen eingestellt werden. Durch diese Einstellung kann zum Beispiel die relative Lage (Abstand A und/oder Anstellwinkel W) der Düse 25 in Bezug auf die Wellpappe 16 vorgegeben werden. Ausserdem können Mittel vorgesehen sein, um die Düsenbreite oder die Breite der Düsenaustrittsöffnung mechanisch einzustellen. In Fig. 2 sind zwei Räder 27.1, 27.2 zu erkennen, die über einen Riemen 27.3 miteinander verbunden sind. Durch Antreiben des Rades 27.1 wird über eine Welle oder einen Kolben die Breite der Düsenaustrittsöffnung verstellt. Es gibt unterschiedliche Ansätze, um die Breite der Düsenaustrittsöffnung zu verstellen. Die genannte Welle kann zum Beispiel in einem Gewinde der Düse 25 gelagert sein, um je nach Umdrehungsrichtung weiter in eine Düsenkammer hinein- oder herauszufahren. Je nach Lage der Welle wird die Düsenkammer vergrössert oder verkleinert und dadurch auch die Austrittsöffnung verändert. Die Welle kann aber auch ein Gleitelement tragen, das durch Drehung der Welle verschoben wird, um die Austrittsöffnung zu verändern. Es kann auch ein Kolben eingesetzt werden, um die Düsenaustrittsöffnung einzustellen.

In einer bevorzugten Ausführungsform kann der Düsenstuhl parallel zur Achse 29 auf und ab bewegt werden, um den Abstand A zwischen der Düse 25 und den Rippen der Wellpappe 16 einstellen zu können.

Zusätzlich ist der Düsenstuhl 20 vorzugsweise um einen Winkel W anstellbar, wobei der Anstellwinkel W zwischen 0 und 20 Grad, vorzugsweise zwischen 2 und 10 Grad beträgt, wie in der stark schematisierten Draufsicht in Fig. 3A und 3B angedeutet. Auch die Düse 15 in Fig. 1 kann entsprechend anstellbar ausgeführt sein.

In der stark schematisierten Draufsicht in Fig. 3A und 3B ist eine weitere Ausführungsform gezeigt. Bei der gezeigten Ausführungsform kann die Düse 35, wie optional auch in Fig. 1 und Fig. 2, angestellt werden. In Fig. 3A beträgt der Winkel W der Düse 35 in Bezug auf den Rippenverlauf Null Grad und die Austrittsöffnung 35.1 der Düse 35 verläuft somit parallel zu den Rippen der Wellpappe 16. In Fig. 3B ist der Winkel W grösser als Null Grad und die Austrittsöffnung 35.1 der Düse 35 verläuft schräg zu den Rippen der Wellpappe 16. Die schräge Anstellung hat den Vorteil, dass die Düse 35 stets über ihre gesamte Länge gesehen mit mindestens einer Welle in Berührung steht, wenn die Vorrichtung im Kontaktmodus betrieben wird. In diesem Fall kämmt die Düse 35 schräg über die Rippen der Wellpappe 16.

Die efindungsgemässen Vorrichtungen können je nach Bedarf in zwei verschiedenen Betriebsmodi (kontaktloser Modus und Kontaktmodus) betrieben werden. Entweder kann eine Ausführungsform so ausgelegt sein, dass sie von dem einen in den anderen Modus umgeschaltet werden kann. Oder die Ausführungsform kann speziell für einen der beiden Modi aufgelegt sein.

Im ersten Modus (kontaktloser Modus), der in Fig. 4 dargestellt ist, ergibt sich eine Art intermittierendes Auftragen von Klebstoff dadurch, dass die Austrittsöffnung 45.1 der Düse 45 in einem Abstand A so nah über den Rippen 16.1 angeordnet ist, dass ein kontinuierlich austretender Klebstofffilm 16.4 jeweils kurzzeitig abreisst und somit nur die obersten Bereiche der Rippen 16.1 mit Klebstoff 16.2 abdeckt. In Fig. 4 ist ein Moment gezeigt, in dem der Klebstofffilm 16.4 gerade abreisst, nachdem ein Klebstoffstreifen 16.3 auf eine Rippe aufgetragen wurde. Bei diesem Modus wird der Winkel W vorzugsweise auf einen Winkel kleiner als 5 Grad eingestellt.

Der zweite Modus (Kontaktmodus) ist in Fig. 5 dargestellt. In diesem Modus ergibt sich eine Art intermittierendes Auftragen von Klebstoff dadurch, dass die Austrittsöffnung 45.1 der Düse 45 in einem Abstand A=0 über die Rippen 16.1 der Wellpappe 16 streicht. Ein Klebstofffilm 16.4 wird kontinuierlich von der Düse 45 abgegeben. Da sich die Wellpappe 16 relativ zur Düse nach links bewegt, wie durch den Pfeil X angedeutet, wird der Klebstofffilm 16.4 jeweils durch die Berührung oder Annäherung der Austrittsöffnung 45.1 an den obersten Bereich der Rippe 16.1 abgestreift oder abgetrennt. In Fig. 5 ist zu erkennen, dass der Klebstoff auf den Rippen 16.1 etwas kürzer und dünner ausfällt als im ersten Modus, wobei dies jedoch von den Einstellungen (Vorschubgeschwindigkeit, Klebstoffmenge/Zeiteinheit, Zähigkeit des Klebstoffs, Form und Beschaffenheit der Wellpappe, usw.) abhängt. In Fig. 5 entsteht gerade ein Klebstoffstreifen 16.3 durch Abreissen des Klebstofffilms 16.4. Bei diesem Modus wird der Winkel W grösser als Null Grad eingestellt, wobei der Winkel W vorzugsweise zwischen 2 und 10 Grad beträgt.

Eine Vorrichtung gemäss Erfindung kann mit verschiedenen Steuer- und Kontrollgliedern ausgestattet sein, um das erfindungsgemässe Verfahren überwachen zu können.

In einer bevorzugten Anordnung wird parallel zur Düse ein Ionisierungsstab oder dergleichen angeordnet, um den Klebstofffilm 16.4 nach dem Austreten aus der Austrittsöffnung 45.1 beeinflussen/ablenken zu können. Durch geeignetes Aufladen des Ionisierungsstabes kann zum Beispiel der Klebstofffilm 16.4 angezogen und somit beeinflusst werden.

Die Düsen können gemäss Erfindung Reinigungslippen oder andere Reinigungselemente aufweisen. Diese Lippen oder Elemente können eingesetzt werden, um die Düsen zu reinigen, da Verunreinigungen von innen (durch Leim) und von aussen (durch Teile der Pappe) auftreten können. Es können auch im Bereich der Austrittsöffnung Lippen angeordnet sein, die ein Abstreifen des Klebstofffilms beim Berühren oder Annähern an eine Rippe ermöglichen. Diese Lippen können flexibel sein, um eine Beschädigung der Rippenstruktur zu verhindern. Es kann sich auch um nachlaufende Lippen handeln, die über die Rippen gezogen werden und dabei den Klebstofffilm abgeben. Vorzugsweise wird innerhalb der Düse ein Reinigungselement angeordnet, das durch Hin- und Herbewegen das Entstehen und/oder Festsetzen von Verunreinigungen verhindert.

Vorzugsweise handelt es sich bei der Düse um eine Flächendüse oder eine Schlitzdüse, die eine längliche Austrittsöffnung hat. Die Düse ist vorzugsweise so angeordnet, dass über die gesamte Länge L (siehe Fig. 3B) der Austrittsöffnung der Abstand A zu der Wellpappe 16 im Wesentlichen gleich ist.

Wie weiter oben beschrieben, ist die Düse schräg in Bezug auf den Verlauf der Rippen 16.1 angestellt. Dadurch wird der Klebstoff schräg abgestreift und die Düse liegt stets mindestens an einem Punkt auf der Wellpappe auf. Dadurch werden Schwingungen im Kontaktmodus reduziert. Die Vorrichtung arbeitet somit ruhiger und die mechanische Beanspruchung der Vorrichtung ist geringer.

Bei den erfindungsgemässen Vorrichtungen kann die Wellpappe 16 entweder als Wellpappenbahn oder in Form einzelner Wellpappenbögen an der Düse vorbeibewegt werden. Es ist auch denkbar, die Düse an der Wellpappe 16 vorbeizubewegen.

In einer weiteren Ausführungsform umfasst die Vorrichtung Mittel, um auf die mit Klebstoff versehenen Rippen 16.1 Deckpapier oder Deckpappe aufzubringen, um dadurch einen Sandwich-Struktur zu erzeugen.

Vorzugsweise wir die Vorrichtung so realisiert, dass sich ein geschlossener Klebstoffverlauf ergibt, bei dem Klebstoff nur im Bereich der Düse nach aussen dringt.

In einer bevorzugten Ausführungsform kommt eine Düse zum Einsatz, die selbstreinigend ist. Die selbstreinigende Düse kann zum Beispiel eine Reinigungslippe, Reinigungselemente oder dergleichen aufweisen, wie beschrieben.

Bevorzugt wird eine Ausführungsform, bei der die Düse eine oszillierende Querbewegung ausführt, die im Wesentlichen in Ausdehnungsrichtung der Austrittsöffnung gerichtet ist. Durch diese Querbewegung wird verhindert, dass sich von aussen Verschmutzungen an der Düse festsetzen.

Der Abstand A kann gemäss Erfindung und je nach Ausführungsform manuell oder motorisch eingestellt werden.

Die erfindungsgemässe Vorrichtung kann vorzugsweise mit Mitteln zum intermittierenden Auftragen von Klebstoff ausgelegt sein, wobei die Mittel vorzugsweise eine gesteuerte Lippe oder einen gesteuerten Schieber aufweisen, um den Klebstofffilm, der an der Austrittsöffnung austritt, zu unterbrechen oder die austretende, Klebstoffmenge zu beeinflussen. Vorzugsweise erfolgt diese Beeinflussung synchron zu den sich vorbeibewegenden Rippen der Wellpappe. Eine solche Synchronisierung kann durch eine optische Abtastung der Wellpappe erfolgen.

Vorzugsweise weist die Vorrichtung einen Klebstoffverteiler auf, um den Klebstoff gleichmässig (in Bezug auf die Länge L) in die Düse einzubringen.

Je nach Ausführungsform kann mit der vorliegenden Erfindung eine Klebstoff-Auftragsmenge zwischen 5 g/m² und 20 g/m² erzielt werden. Vorzugsweise wird die Klebstoff-Auftragsmenge zwischen 8 g/m² und 14 g/m² eingestellt.

Je nach Ausführungsform kann mit der vorliegenden Erfindung die Wellpappe mit einer Geschwindigkeit zwischen 100 m/min und 300 m/min, vorzugsweise mit einer Geschwindigkeit zwischen 120 m/min und 180 m/min, an der Düse vorbeibewegt werden.

Bei einer bevorzugten Ausführungsform wird ein Stillstandsdruck des Klebstoffs in der Düse vorgegeben, um nach dem Anfahren der Vorrichtung sofort Klebstoff in der gewünschten Menge abgeben zu können. Durch eine solche Massnahme kann die Vorrichtung-jederzeit gestoppt werden, um dann erneut anzulaufen. Der Ausschuss wird dadurch wesentlich reduziert.

Vorzugsweise ist die Vorrichtung mit einer automatischen Dickeneinstellung versehen, um die Düse je nach Dicke der Wellpappe in einen vorgegebenen Abstand A zu bringen.

## Patentansprüche

1. Vorrichtung (10; 20; 30; 40) zum Auftragen von Klebstoff (16.4) auf die . Rippenseite (16.1) einer Wellpappe (16), um auf die mit Klebstoff (16.2, 16.3) versehenen Rippen (16.1) Deckpapier oder -pappe aufzubringen und damit eine Sandwich-Struktur zu erzeugen, wobei die Vorrichtung (10; 20; 30; 40) eine Schlitzdüse (15; 25; 35; 45) umfasst, die flüssigen Klebstoff abgibt, während die Rippenseite (16.1) der Wellpappe (16) in einem Abstand (A) unterhalb der Schlitzdüse (15; 25; 35; 45) vorbeibewegt wird, wobei der Abstand (A) so einstellbar ist, dass nur im oberen Bereich der Rippen Klebstoff auf die Rippenseite aufgetragen wird und die Schlitzdüse (15; 25; 35; 45) in Bezug auf den Verlauf der Rippen (16.1) schräg angestellt ist.

2. Vorrichtung (10; 20; 30; 40) nach Anspruch 1, **dadurch gekennzeichnet, dass** es sich bei der Schlitzdüse (15; 25; 35; 45) um eine Flächendüse handelt, die eine längliche Austrittsöffnung (15.1; 35.1; 45.1) hat, wobei die Schlitzdüse (15; 25; 35; 45) so angeordnet ist, dass über die gesamte Länge (L) der Austrittsöffnung (15.1; 35.1; 45.1) der Abstand (A) zu der Wellpappe (16) im Wesentlichen gleich ist.

3. Vorrichtung (10; 20; 30; 40) nach Anspruch 1 oder 2, **dadurch gekennzeichnet, dass** die Vorrichtung (10; 20; 30; 40) eine Pumpe (12) und ein Klebstoffreservoir (11) umfasst, um während dem Auftragen kontinuierlich Klebstoff aus dem Reservoir (11) in die Schlitzdüse (15; 25; 35; 45) zu befördern und von dort als kontinuierlichen Klebstofffilm (16.4) abzugeben.

4. Vorrichtung (10; 20; 30; 40) nach einem der vorhergehenden Ansprüche, **dadurch gekennzeichnet, dass** die Wellpappe (16) in Form einzelner Wellpappbögen an der Schlitzdüse (15; 25; 35; 45) vorbeibewegt wird.

5. Vorrichtung (10; 20; 30; 40) nach einem der vorhergehenden Ansprüche, **dadurch gekennzeichnet, dass** die Schlitzdüse (15; 25; 35; 45) eine oszillierende Querbewegung ausführt.

6. Vorrichtung (10; 20; 30; 40) nach einem der vorhergehenden Ansprüche, **dadurch gekennzeichnet, dass** die Schlitzdüse (15; 25; 35; 45) selbstreinigend ist.

7. Vorrichtung (10; 20; 30; 40) nach einem der vorhergehenden Ansprüche, **dadurch gekennzeichnet, dass** der Abstand (A) manuell oder motorisch einstellbar ist.

8. Vorrichtung (10; 20; 30; 40) nach einem der vorhergehenden Ansprüche, **dadurch gekennzeichnet, dass** die Schlitzdüse (15; 25; 35; 45) mit Mitteln zum intermittierenden Auftragen von Klebstoff (16.2, 16.3) ausgelegt ist, wobei die Mittel vorzugsweise eine gesteuerte Lippe oder einen gesteuerten Schieber aufweisen.

9. Vorrichtung (10; 20; 30; 40) nach einem der vorhergehenden Ansprüche, **dadurch gekennzeichnet, dass** die Vorrichtung (10; 20; 30; 40) einen Klebstoffverteiler umfasst, um den Klebstoff gleichmässig in die Schlitzdüse (15; 25; 35; 45) einzubringen.

10. Vorrichtung (10; 20; 30; 40) nach einem der vorhergehenden Ansprüche, **dadurch gekennzeichnet, dass** die Vorrichtung (10; 20; 30; 40) eine Durchflussmessung und -regelung (13, 14) aufweist, mit der die Menge des aufgetragenen Klebstoffs steuerbar ist.

11. Vorrichtung (10; 20; 30; 40) nach einem der vorhergehenden Ansprüche, **dadurch gekennzeichnet, dass** die Vorrichtung (10; 20; 30; 40) so ausgelegt ist, dass eine Klebstoff-Auftragsmenge auf jeder Welle vollflächig und zwischen 5 g/m² und 20 g/m² erzielbar ist, und vorzugsweise zwischen 8 g/m² und 14 g/m².

12. Vorrichtung (10; 20; 30; 40) nach einem der vorhergehenden Ansprüche, **dadurch gekennzeichnet, dass** die Vorrichtung (10; 20; 30; 40) so ausgelegt ist, dass die Wellpappe (16) mit einer Geschwindigkeit zwischen 100 m/min und 300 m/min, vorzugsweise mit einer Geschwindigkeit zwischen 120 m/min und 180 m/min, an der Schlitzdüse (15; 25; 35; 45) vorbeibewegt wird.

13. Vorrichtung nach einem der vorhergehenden Ansprüche, **dadurch gekennzeichnet, dass** die Vorrichtung (10; 20; 30; 40) eine automatische Dickeneinstellung umfasst, um die Schlitzdüse (15; 25; 35; 45) je nach Dicke der Wellpappe (16) in einen vorgegebenen Abstand (A) zu bringen.

14. Verfahren zum Auftragen eines Klebstoffs auf die Rippen (16.1) einer Wellpappe (16) mit den folgenden Schritten:
- Einstellen eines Abstands (A) zwischen einer Austrittsöffnung (15.1; 35.1; 45.1) einer Schlitzdüse (15; 25; 35; 45) und den Rippen (16.1) der Wellpappe (16),
- Erzeugen einer Relativbewegung (X) zwischen der Wellpappe (16) und der Schlitzdüse (15; 25; 35; 45), wobei die Rippenseite (16.1) der Wellpappe (16) in dem Abstand (A) unterhalb der Schlitzdüse (15; 25; 35; 45) vorbeibewegt wird,
- Fördern eines Klebstoffs in die Schlitzdüse (15; 25; 35; 45), wobei durch die Austrittsöffnung (15.1; 35.1; 45.1) der Schlitzdüse (15; 25; 35; 45) ein Klebstofffilm (16.4) abgegeben wird,
- Einstellen der Geschwindigkeit der Relativbewegung (X) und des Abstands (A), einen Klebstoffauftrag nur auf den oberen Bereichen der Rippen (16.1) zu ermöglichen.
- Einstellen eines Anstellwinkels (W), sodass die Schlitzdüse (15; 25; 35; 45) **dadurch** schräg in Bezug auf den Verlauf der Rippen (16.1) angestellt ist.

15. Das Verfahren nach Anspruch 14, **dadurch gekennzeichnet, dass** beim Einstellen des Abstands (A) eine akustische Kontrolle der Berührung der Schlitzdüse (15; 25; 35; 45) an den Rippen (16.1) der Wellpappe (16) erfolgt.

## Claims

1. Apparatus (10; 20; 30; 40) for applying adhesive (16.4) to the rib side (16.1) of a corrugated cardboard (16) in order to apply cover paper or cover cardboard on to the ribs (16.1) provided with adhesive (16.2, 16.3) and to thus produce a sandwich structure, with the apparatus (10; 20; 30; 40) having a slotted nozzle (15; 25; 35; 45) which supplies the liquid adhesive while the rib side (16.1) of the corrugated cardboard (16) is moved at a distance (A) beneath the slotted nozzle (15; 25; 35; 45), with the distance (A) being adjustable in such way that adhesive is applied to the rib side only in the upper region of the ribs, and the slotted nozzle (15; 25; 35; 45) is disposed in an inclined manner relative to the progression of the ribs (16.1).

2. Apparatus (10; 20; 30; 40) according to claim 1, **characterized in that** the slotted nozzle (15; 25; 35; 45) concerns a flat nozzle which comprises an oblong outlet opening (15.1; 35.1; 45.1), with the slotted nozzle (15; 25; 35; 45) being arranged in such a way that the distance (A) to the corrugated cardboard (16) is substantially the same over the entire length (L) of the outlet opening (15.1; 35.1; 45.1).

3. Apparatus (10; 20; 30; 40) according to claim 1 or 2, **characterized in that** the apparatus (10; 20; 30; 40) comprises a pump (12) and an adhesive reservoir (11) in order to convey adhesive continuously from the reservoir (11) to the slotted nozzle (15; 25; 35; 45) and to deliver the same as a continuous adhesive film (16.4) from there.

4. Apparatus (10; 20; 30; 40) according to one of the preceding claims, **characterized in that** the corrugated cardboard (16) is moved in the form of individual sheets of corrugated cardboard past the slotted nozzle (15; 25; 35; 45).

5. Apparatus (10; 20; 30; 40) according to one of the preceding claims, **characterized in that** the slotted nozzle (15; 25; 35; 45) performs an oscillating transversal motion.

6. Apparatus (10; 20; 30; 40) according to one of the preceding claims, **characterized in that** the slotted nozzle (15; 25; 35; 45) is self-cleaning.

7. Apparatus (10; 20; 30; 40) according to one of the preceding claims, **characterized in that** the distance (A) can be set in a manual or motive way.

8. Apparatus (10; 20; 30; 40) according to one of the preceding claims, **characterized in that** the slotted nozzle (15; 25; 35; 45) is provided with means for intermittent application of adhesive (16.2, 16.3), with the means preferably comprising a controlled lip or a controlled slide.

9. Apparatus (10; 20; 30; 40) according to one of the preceding claims, **characterized in that** the apparatus (10; 20; 30; 40) comprises an adhesive distributor in order to introduce the adhesive evenly in the slotted nozzle (15; 25; 35; 45).

10. Apparatus (10; 20; 30; 40) according to one of the preceding claims, **characterized in that** the apparatus (10; 20; 30; 40) comprises a flow measurement and automatic flow control (13, 14) with which the quantity of the applied adhesive can be controlled.

11. Apparatus (10; 20; 30; 40) according to one of the preceding claims, **characterized in that** the apparatus (10; 20; 30; 40) is arranged in such a way that an applied adhesive quantity can be achieved on each wave over the entire surface area and between 5 g/m² and 20 g/m², and preferably between 8 g/m² and 14 g/m².

12. Apparatus (10; 20; 30; 40) according to one of the preceding claims, **characterized in that** the apparatus (10; 20; 30; 40) is arranged in such a way that the corrugated cardboard (16) is moved past the slotted nozzle (15; 25; 35; 45) with a speed of between 100 m/min and 300 m/min, preferably with a speed of between 120 m/min and 180 m/min.

13. Apparatus (10; 20; 30; 40) according to one of the preceding claims, **characterized in that** the apparatus (10; 20; 30; 40) comprises an automatic thickness adjustment in order to bring the slotted nozzle (15; 25; 35; 45) to a predetermined distance (A) depending on the thickness of the corrugated cardboard (16).

14. Method for applying an adhesive to the ribs (16.1) of a corrugated cardboard (16), comprising the following steps:
- setting of a distance (A) between an outlet opening (15.1; 35.1; 45.1) of a slotted nozzle (15; 25; 35; 45) and the ribs (16.1) of the corrugated cardboard (16);
- producing a relative motion (X) between the corrugated cardboard (16) and the slotted nozzle (15; 25; 35; 45), with the rib side (16.1) of the corrugated cardboard (16) being moved at a distance (A) past the slotted nozzle (15; 25; 35; 45) beneath the same;
- conveyance of an adhesive to the slotted nozzle (15; 25; 35; 45), with an adhesive film (16.4) being delivered through the outlet opening (15.1; 35.1; 45.1) of the slotted nozzle (15; 25; 35; 45);
- setting the speed of the relative motion (X) and the distance (A) in order to enable an application of adhesive only on the upper regions of the ribs (16.1);
- setting an angle of incidence (W), so that the slotted nozzle (15; 25; 35; 45) is thus positioned in an inclined manner relative to the progression of the ribs (16.1).

15. The method according to claim 14, **characterized in that** an acoustic check of the contact of the slotted nozzle (15; 25; 35; 45) with the ribs (16.1) of the corrugated cardboard (16) is made during the setting of the distance (A).

## Revendications

1. Dispositif (10; 20; 30; 40) destiné à appliquer de la colle (16.4) sur le côté nervures (16.1) d'un carton ondulé (16), afin d'appliquer sur les nervures (16.1) revêtues de colle (16.2, 16.3) du papier ou du carton de recouvrement et générer par conséquent une structure en sandwich, dans lequel le dispositif (10; 20; 30; 40) comprend une filière plate pour enduction (15; 25; 35; 45) qui délivre de la colle liquide alors que le côté nervures (16.1) du carton ondulé (16) passe selon un écartement (A) sous la filière plate pour enduction (15; 25; 35; 45), l'écartement (A) étant réglable de façon à ce que la colle ne soit appliquée sur le côté nervures que dans la zone supérieure des nervures, et la filière plate pour enduction (15; 25; 35; 45) étant installée en oblique par rapport au parcours des nervures (16.1).

2. Dispositif (10; 20; 30; 40) selon la revendication 1, **caractérisé en ce qu'**il s'agit concernant la filière plate pour enduction (15; 25; 35; 45) d'une filière pour surface qui présente une ouverture de sortie oblongue (15.1; 35.1; 45.1), la filière plate pour enduction (15; 25; 35; 45) étant disposée de façon telle que sur toute la longueur (L) de l'ouverture de sortie (15.1; 35.1; 45.1), l'écartement (A) au papier ondulé (16) est essentiellement égal.

3. Dispositif (10; 20; 30; 40) selon la revendication 1 ou 2, **caractérisé en ce que** le dispositif (10; 20; 30; 40) comprend une pompe (12) et un réservoir de colle (11) pour transporter de façon continue pendant l'application de la colle depuis le réservoir (11) dans la filière plate pour enduction (15; 25; 35; 45) et de là la délivrer sous la forme d'un film de colle (16.4) continu.

4. Dispositif (10; 20; 30; 40) selon l'une des revendications précédentes, **caractérisé en ce que** le carton ondulé (16) passe au niveau de la filière plate pour enduction (15; 25; 35; 45) sous la forme de feuilles individuelles de carton ondulé.

5. Dispositif (10; 20; 30; 40) selon l'une des revendications précédentes, **caractérisé en ce que** la filière plate pour enduction (15; 25; 35; 45) exécute un déplacement transversal oscillant.

6. Dispositif (10; 20; 30; 40) selon l'une des revendications précédentes, **caractérisé en ce que** la filière plate pour enduction (15; 25; 35; 45) est autonettoyante.

7. Dispositif (10; 20; 30; 40) selon l'une des revendications précédentes, **caractérisé en ce que** l'écartement (A) peut être réglé manuellement ou de façon motorisée.

8. Dispositif (10; 20; 30; 40) selon l'une des revendications précédentes, **caractérisé en ce que** la filière plate pour enduction (15; 25; 35; 45) est munie de moyens permettant une application intermittente de colle (16.2, 16.3), les moyens présentant de préférence une lèvre commandée ou un robinet commandé.

9. Dispositif (10; 20; 30; 40) selon l'une des revendications précédentes, **caractérisé en ce que** le dispositif (10; 20; 30; 40) comprend un répartiteur de colle pour introduire la colle régulièrement dans la filière plate pour enduction (15; 25; 35; 45).

10. Dispositif (10; 20; 30; 40) selon l'une des revendications précédentes, **caractérisé en ce que** le dispositif (10; 20; 30; 40) présente un dispositif de mesure et de régulation du débit (13, 14) avec lequel on peut commander la quantité de la colle appliquée.

11. Dispositif (10; 20; 30; 40) selon l'une des revendications précédentes, **caractérisé en ce que** le dispositif (10; 20; 30; 40) est réalisé de façon telle que l'on peut atteindre pour chaque cannelure une quantité d'application de colle sur toute la surface, comprise entre 5 g/m² et 20 g/m², et de préférence entre 8 g/m² et 14 g/m².

12. Dispositif (10; 20; 30; 40) selon l'une des revendications précédentes, **caractérisé en ce que** le dispositif (10; 20; 30; 40) est réalisé de façon telle que le carton ondulé (16) passe au niveau de la filière plate pour enduction (15; 25; 35; 45) avec une vitesse comprise entre 100 m/min et 300 m/min, de préférence avec une vitesse comprise entre 120 m/min et 180 m/min.

13. Dispositif (10; 20; 30; 40) selon l'une des revendications précédentes, **caractérisé en ce que** le dispositif (10; 20; 30; 40) comprend un dispositif de réglage automatique de l'épaisseur afin de placer la filière plate pour enduction (15; 25; 35; 45) selon un écartement (A) prédéfini en fonction de l'épaisseur du carton ondulé (16).

14. Procédé d'application d'une colle sur les nervures (16.1) d'un carton ondulé (16), comprenant les étapes suivantes:
- réglage d'un écartement (A) entre une ouverture de sortie (15.1; 35.1; 45.1) d'une filière plate pour enduction (15; 25; 35; 45) et les nervures (16.1) du carton ondulé (16),
- génération d'un déplacement relatif (X) entre le carton ondulé (16) et la filière plate pour enduction (15; 25; 35; 45), où le côté nervures (16.1) du carton ondulé (16) passe selon l'écartement (A) sous la filière plate pour enduction (15; 25; 35; 45),
- transport d'une colle dans la filière plate pour enduction (15; 25; 35; 45), un film de colle (16.4) étant délivré par l'ouverture de sortie (15.1; 35.1; 45.1) de la filière plate pour enduction (15 25; 35; 45),
- réglage de la vitesse du déplacement relatif (X) et de l'écartement (A) pour permettre une application de colle uniquement sur les zones supérieures des nervures (16.1),
- réglage d'un angle d'incidence (W) de façon à ce que la filière plate pour enduction (15; 25; 35; 45) soit placée en oblique par rapport au parcours des nervures (16.1).

15. Procédé selon la revendication 14, **caractérisé en ce que** lors du réglage de l'écartement (A), il se produit un contrôle acoustique du contact de la filière plate pour enduction (15; 25; 35; 45) au niveau des nervures (16.1) du carton ondulé (16).
